# EUROPÄISCHE PATENTSCHRIFT

(11) **EP 1 447 789 B1**
(45) Veröffentlichungstag und Bekanntmachung des Hinweises auf die Patenterteilung: **22.06.2005**
(21) Anmeldenummer: 03003040.7
(22) Anmeldetag: 12.02.2003
(51) Int. Cl.: G10D 13/02

(54) **Dämpfungselement für Trommel mit Mikrophonhalterung**
Drum muffler with microphone mounting
Organe amortisseur pour tambour avec support d'un microphone

(43) Veröffentlichungstag der Anmeldung: 18.08.2004
(73) Patentinhaber: Wilfer, Hans-Peter, 08258 Markneukirchen (DE)
(72) Erfinder: Wilfer, Hans-Peter, 08258 Markneukirchen (DE)
(74) Vertreter: Zech, Stefan Markus Dipl.-Phys.

(56) Entgegenhaltungen:
- US-A- 3 653 625
- US-A- 4 242 937
- US-A- 5 107 741
- US-A- 6 043 420
- US-A- 6 121 528

## Beschreibung

Die Erfindung betrifft ein Dämpfungselement ausgebildet und bestimmt zur Einlage in den Innenraum eines Schlaginstruments, insbesondere einer Basstrommel, wobei das Dämpfungselement kissenartig ausgebildet ist und eine Oberseite sowie eine Unterseite aufweist, und wobei zwischen Oberseite und Unterseite ein oder mehrere Materialien mit schalldämpfenden Eigenschaften angeordnet sind.

Derartige Dämpfungselemente werden von Schlagzeugspielern in Basstrommeln eingelegt, i.d.R. auf deren Innenboden. Dadurch wird die Basstrommel abgedämpft und der Klang trockener.

Die Klangabnahme erfolgt bei den Basstrommeln durch ein Mikrophon. Dieses wird üblicherweise mit einer Halterung und einem Ständer vor die Basstrommel gestellt. Problematisch hierbei ist, dass durch diese Art der Mikrophonaufstellung die Gefahr besteht, dass einer der Musiker über das Mikrophon bzw. dessen Ständer stolpert und dieses umreißt. Dieses Problem wird noch dadurch verstärkt, dass viele Bühnen für Musikgruppen mit Schlagzeug sehr klein sind und dadurch der Bewegungsraum für die Musiker von vorne herein sehr eingeschränkt ist.

Alternativ zu einer Aufstellung vor der Basstrommel wird das Mikrophon einfach auf das Dämpfungselement im Inneren der Trommel gelegt. Ein auf Dämpfungselementen, beispielsweise Kissen oder Decken, aufliegendes Mikrophon bringt allerdings im Vergleich zu einem "freischwebend", d.h. ohne direkten Kontakt zwischen Mikrophonkopf und Dämpfungselement bzw. Trommel, über eine Halterung befestigten Mikrophon klangliche Nachteile mit sich.

Aus US 6,121,528 ist es bekannt, ein Mikrofon über eine direkt an der Basstrommel befestigte Halterung in der Trommel anzubringen. Alternativ hierzu ist in US 5,107,741 offenbart, ein Mikrofon auf der Oberseite eines in das Innere einer Basstrommel eingelegten Dämpfungselements anzuordnen.

Der Erfindung liegt nunmehr die Aufgabe zugrunde, eine Halterung für das Mikrophon anzugeben, die eine gute Klangaufnahme ermöglich, ohne eigenen Platz auf der Bühne zu beanspruchen.

Diese Aufgabe wird gemäß der Erfindung durch ein Dämpfungselement mit den Merkmalen des Patentanspruchs 1 gelöst. Vorteilhafte Ausgestaltungen und Weiterbildungen sind in den von Anspruch 1 abhängigen Ansprüchen angegeben.

Die Erfindung beruht auf der Überlegung, dass bei einem zur Einlage in den Innenraum eines Schlaginstruments ausgebildeten und bestimmten Dämpfungselement an der Oberseite des Dämpfungselements eine Halterung zur Fixierung eines Mikrophons angeordnet ist.

Weiter besteht die Erfindung darin, an der Oberseite des Dämpfungselements eine Versteifungsplatte anzuordnen bzw. zu befestigen. Diese Versteifungsplatte ist parallel zur Oberseite des Dämpfungselements ausgerichtet. Sie kann beispielsweise aus Kunststoff bestehen. Der Vorteil einer derartigen Versteifungsplatte liegt insbesondere darin, dass sie sich hervorragend zur Anbringung der Mikrophonhalterung eignet.

Ferner sieht die Erfindung vor, an der Oberseite des Dämpfungselements über der Versteifungsplatte und von dieser durch einen Hohlraum getrennt eine im Wesentlichen parallel zur Oberseite des Dämpfungselements verlaufende Außenschicht, insbesondere aus einem gummiartigen Material, anzuordnen, die zumindest an ihrem Randbereich mit der Versteifungsplatte und/oder mit dem Dämpfungselement verbunden ist und die mindestens eine durch die Außenschicht hindurchgehende Öffnung, insbesondere einen Schlitz, aufweist. Gemäß der Erfindung ist die Halterung des Mikrophones in den Hohlraum zwischen Versteifungsplatte und Außenschicht eingebracht und weist durch die Öffnung in der Außenschicht hindurch nach außen.

Diese Erfindung ermöglicht die "freischwebende" Anbringung des Mikrophons im Innenraum der Trommel. Sie verbindet somit die Vorteile einer "freischwebenden" Befestigung des Mikrophons über eine Halterung mit den Vorteilen einer Anordnung des Mikrophons im Inneren eines Schlaginstruments. Insbesondere stehen Mikrophon und Halterung nicht mehr vor dem Instrument und sind der Gefahr des Umstoßens durch einen Musiker ausgesetzt. Gleichzeitig werden die Nachteile bei der Klangaufnahme durch ein auf dem Dämpfungselement aufliegendes Mikrophon vermieden.

In einer Weiterbildung ist das Mikrophon dauerhaft in der Halterung fixiert oder fixierbar. Gemäß einer vorteilhaften Alternative ist vorgesehen, dass das Mikrophon lösbar in der Halterung fixiert oder fixierbar ist. Dadurch ist ein schnelles Anbringen bzw. Entfernen des Mikrophons möglich.

Eine vorteilhaften Ausbildung der Erfindung sieht vor, dass das in der Halterung angebrachte Mikrophon in einer zur Oberseite des Dämpfungselements im Wesentlichen parallelen Ebene drehbar und/oder in einer zur Oberseite des Dämpfungselements im Wesentlichen senkrechten Ebene schwenkbar ist. Dadurch wird eine Ausrichtung des Mikrophons entsprechend den Wünschen des Musikers oder Tontechnikers ermöglicht.

Gemäß einer Weiterbildung ist die Halterung dauerhaft am Dämpfungselement angebracht. Eine vorteilhafte Alternative sieht vor, dass die Halterung lösbar am Dämpfungselement angebracht ist. Dadurch kann das Dämpfungselement bei Bedarf auch ohne Mikrophonhalterung verwendet werden.

Eine weitere Ausgestaltung sieht vor, dass die Position der Halterung an der Oberseite des Dämpfungselements festgelegt ist. Gemäß einer vorteilhaften alternativen Ausführungsform ist die Position zur Anbringung der Halterung an der Oberseite des Dämpfungselements variabel. Dadurch bietet sich Musikern bzw. Tontechnikern die Möglichkeit, die Anordnung des Mikrophons im Innenraum der Trommel den jeweiligen Erfordernissen anzupassen.

Eine vorteilhafte Weiterbildung der Erfindung besteht darin, dass die Halterung eine Basisplatte, ein stabförmiges Element und ein Halteelement mit einer Mikrophonaufnahme, insbesondere einer im Wesentlichen zylinderförmigen Mikrofonaufnahme, umfasst. Vorzugsweise bestehen Basisplatte und/oder stabförmiges Element im Wesentlichen aus Metall. An der Basisplatte kann ein Schaumstoff zur Dämpfung angebracht sein.

Vorteilhafterweise kann vorgesehen sein, dass das stabförmige Element an der Basisplatte befestigt, insbesondere dauerhaft befestigt ist, beispielsweise durch eine Schweißverbindung.

Ferner kann vorgesehen sein, dass das Halteelement an dem stabförmigen Element angebracht ist, insbesondere lösbar angebracht ist. Diese Anbringung kann beispielsweise erfolgen über eine Steckverbindung und/oder eine Schnappverbindung oder eine Schraubverbindung.

In einer weiteren vorteilhaften Ausführung der Erfindung umfasst das Halteelement der Halterung ein erstes Teilelement zur Anbringung des Halteelements am stabförmigen Element und ein zweites Teilelement zur Fixierung eine Mikrophons, wobei das zweite Teilelement an dem ersten Teilelement schwenkbar angebracht ist. Die Schwenkbewegung kann beispielsweise über ein Gelenk realisiert werden. Bei einer entsprechenden Anbringung des Halteelements an dem stabförmigen Element bzw. an dem Dämpfungselement ermöglicht diese Ausführung die Ausrichtung des in die Mikrophonhalterung eingesetzten Mikrophons, insbesondere die Ausrichtung in einer vertikalen Ebene.

Gemäß einer vorteilhaften Ausführungsform der Erfindung ist die Basisplatte der Halterung im Hohlraum zwischen Versteifungsplatte und Außenschicht derart angeordnet oder anortbar, dass das stabförmige Element durch die mindestens eine Öffnung in der Außenschicht nach außen weist. Vorteilhafterweise kann ferner vorgesehen sein, dass das stabförmige Element innerhalb der Öffnung, durch die sie nach außen weist, eine beliebige Position einnehmen kann und/oder die Position des stabförmigen Elements innerhalb der Öffnung fixierbar, insbesondere lösbar fixierbar ist. Alternativ oder additiv kann vorgesehen sein, dass das stabförmige Element mindestens einen Außengewindeabschnitt aufweist. Dadurch kann die Halterung mit einer auf das stabförmige Element aufgedrehten ersten Mutter, deren Innengewinde an das Außengewinde der stabförmigen Elements angepasst ist, an der Öffnung lösbar fixiert werden. Alternativ oder additiv kann ferner das Halteelement ein Innengewinde aufweisen, mit dem es auf dem mit einem Außengewindeabschnitt versehenen stabförmigen Element in beliebiger Drehposition anbringbar und durch eine auf dem stabförmigen Element angeordnete zweite Mutter, deren Innengewinde an das Außengewinde der stabförmigen Elements angepasst ist, lösbar fixierbar ist.

Diese Ausführungsformen ermöglichen die Positionierung der Mikrophonhalterung innerhalb der Öffnungen in der Außenschicht, die insbesondere als Schlitze ausgebildet sind und somit Führungsschlitze für die Halterung darstellen. Eine ausgewählte Position kann beispielsweise durch eine auf das Gewinde des stabförmigen Elements aufgedrehte und gegen die Basisplatte festgedrehte erste Mutter fixiert werden. Dadurch ist die horizontale Position des Mikrophons einstellbar. Ferner kann die horizontale Ausrichtung des Mikrophons durch Auswahl der geeigneten Drehposition der Halterung auf dem stabförmigen Element eingestellt und durch Festdrehen einer ebenfalls auf das Gewinde des stabförmigen Elements aufgedrehten zweite Mutter gegen das Halteelement fixiert werden. Erste und zweite Mutter sind vorteilhafterweise so ausgebildet und dimensioniert, dass eine einfache Handhabung an der Gewindestange per Hand ohne zusätzliches Werkzeug möglich ist.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Es zeigen
- FIG 1: die Draufsicht auf ein Ausführungsbeispiel eines Dämpfungselements,
- FIG 2: einen vertikalen Schnitt durch ein Dämpfungselement nach FIG 1 mit einer an der Oberseite angeordneten Mikrophonhalterung und
- FIG 3: einen vertikalen Schnitt durch eine zu FIG 1 und FIG 2 alternative Ausführungsform einer an einem Dämpfungselement angeordneten Mikrophonhalterung.

FIG 1 zeigt eine Draufsicht auf die Oberseite 15 eines als Kissen ausgebildeten Dämpfungselements 10. Auf der Oberseite 15 des Dämpfungselements 10 ist über einer Versteifungsplatte (in FIG 1 nicht dargestellt) eine Außenschicht 11 angeordnet. Diese Außenschicht 11 kann beispielsweise aus einem stabilen Gummimaterial bestehen. Über eine Nahtverbindung 14 ist die Außenschicht 11 mit dem Dämpfungselement 10 verbunden und über Befestigungsschrauben 13 an der Versteifungsplatte 17 (in FIG 1 nicht dargestellt) befestigt. In der Außenschicht 11 ist eine Öffnung 12 in Form von zwei sich kreuzenden Schlitzen angebracht. Diese Schlitze bilden die Führungsschlitze für die Bewegung der Halterung 18 (in FIG 1 nicht dargestellt).

Die konkrete Anbringung der Halterung 18 für ein Mikrophon ist in FIG 2 als vertikale Schnittzeichnung dargestellt. Im unteren Teil der FIG 2 ist ein vertikaler Schnitt durch einen Teilbereich des Dämpfungselements 10 zu sehen. Die Füllung 19 im Inneren des Dämpfungselements 10 besteht aus einem schalldämpfenden Material. Diese Füllung 19 ist mit einem Stoff 20 überzogen. In FIG 2 bildet dieser Stoff die Oberseite 15 und die Unterseite 16 des Dämpfungselements 10. An der Oberseite 15 des Dämpfungselements 10 ist die Versteifungsplatte 17 angebracht. Darüber befindet sich, von der Versteifungsplatte 17 durch einen Hohlraum 21 getrennt, die Außenschicht 11. In dieser Außenschicht 11 befindet sich, in FIG 2 als Schnitt dargestellt, ein Öffnung 12 in Form eines Schlitzes.

Die Halterung 18 für das Mikrophon umfasst eine Basisplatte 22, die beispielsweise aus Metall besteht. An der Unterseite der Basisplatte 22 kann zur Dämpfung ein Schaumstoff angebracht sein (nicht dargestellt). Ferner umfasst die Halterung 18 eine an der Basisplatte 22 befestigtes stabförmiges Element 23, das zumindest abschnittsweise mit einem Außengewinde 32 versehen ist, sowie eine erste Mutter 24 und eine zweite Mutter 25, deren beider Innengewinde an das Außengewinde 32 des stabförmigen Elements 23 angepasst ist. Des weiteren umfasst die Halterung 18 ein Halteelement 26. Das Halteelement 26 wiederum umfasst ein erstes Teilelement 27 und ein zweites Teilelement 28. Das erste Teilelement 27 enthält ein Innengewinde 29, mit dem es auf dem Außengewinde 32 des stabförmigen Elements 23 befestigt werden kann. Das zweite Teilelement 28 ist über ein Gelenk 30 in vertikaler Richtung schwenkbar am ersten Teilelement 27 befestigt. Bestandteil des zweiten Teilelements 28 ist die zylinderförmige Mikrophonaufnahme 31.

In FIG 2 ist die Halterung 18 am Dämpfungselement 10 angebracht. Hierzu ist die Basisplatte 22 in den Hohlraum 21 zwischen Versteifungsplatte 17 und Außenschicht 11 eingesetzt. Das an der Basisplatte 22 befestigte stabförmige Element 23 weist durch die Öffnung 12 hindurch nach außen. Auf diese Weise kann die Basisplatte 12 und damit die gesamte Halterung 18 entlang der als Führungsschlitze ausgebildeten Öffnung 12 (vgl. FIG 1) verschoben werden. Die Fixierung der Halterung 18 erfolgt durch Festdrehen der ersten Mutter 24 auf dem Außengewinde 32 des stabförmigen Elements 23, wie in FIG 2 dargestellt.

Am obere Ende des stabförmigen Elements 23 in FIG 2 ist das Halteelement 26 aufgeschraubt. Die exakte Drehposition des Halteelements 26 kann dabei - wie in FIG 2 dargestellt - durch Festdrehen der zweiten Mutter 25 auf dem Außengewinde 32 des stabförmigen Elements 23 gegen das erste Teilelement 27 des Halteelements 26 fixiert werden.

Insgesamt ermöglicht das dargestellte Ausführungsbeispiel somit folgende Bewegungsmöglichkeiten für ein in der Mikrophonaufnahme 31 der Halterung 18 angebrachtes Mikrophon:
- Bewegung in horizontaler Richtung durch Verschiebung der Basisplatte 22 der Halterung 18 entlang der Führungsschlitze 12,
- Horizontale Ausrichtung durch Drehen des über das Innengewinde 29 an dem Außengewinde 32 des stabförmigen Elements 23 angebrachten ersten Teilelements 27 des Halteelements 26 in Relation zum stabförmigen Element 23,
- Vertikale Ausrichtung durch Bewegung des zweiten Teilelements 28 gegenüber dem ersten Teilelement 27 des Halteelements 26 über das Gelenk 30.

FIG 3 zeigt ein alternatives Ausführungsbeispiel für die Anordnung einer Halterung 18 an der Oberseite 15 eines Dämpfungselements 10. Dabei sind mit dem in FIG 1 und 2 dargestellten Ausführungsbeispiel vergleichbare Komponenten mit den gleichen Bezugsziffern bezeichnet. Bei der in FIG 3 dargestellten Anordnung handelt es sich nicht um ein Ausführungsbeispiel der Erfindung, sondern um ein Beispiel, das das Verständnis der Erfindung erleichtert.

Das Dämpfungselement 10 in FIG 3 ist identisch zum Dämpfungselement 10 in FIG 2 und weist eine Oberseite 15 und eine Unterseite 16 auf. Die Füllung 19 ist wiederum von einem Stoff 20 überzogen. An der Oberseite 15 des Dämpfungselements 10 ist eine Versteifungsplatte 17 angebracht.

Die Halterung 18 in FIG 3 umfasst einer Basisplatte 22, an deren einer Seite ein stabförmiges Element 23 angebracht ist. Basisplatte 22 und stabförmiges Element 23 können aus Metall bestehen. Die Verbindung zwischen ihnen kann eine Schweißverbindung sein. Das stabförmige Element 23 in FIG 3 ist rund und weist in seiner äußeren Hälfte eine ringförmige Nut 36 auf. Die Halterung 18 umfasst ferner ein Halteelement 26. Das Halteelement 26 wiederum umfasst ein erstes Teilelement 27 und ein zweites Teilelement 28. Im Gegensatz zum Ausführungsbeispiel in FIG 2 sind erstes Teilelement 27 und zweites Teilelement 28 in FIG 3 fest miteinander verbunden bzw. als ein Element hergestellt. Das zweite Teilelement 28 umfasst eine zylinderförmige Mikrophonaufnahme 31.

Das erste Teilelement 27 des Halteelements 26 enthält einen Schacht 33, dessen Abmessungen an die Abmessungen des stabförmigen Elements 23 derart angepasst sind, dass das Halteelement 26 auf das stabförmige Element 23 aufgesteckt werden kann. Zwischen dem stabförmigen Element 23 und dem Halteelement 26 besteht somit eine Steckverbindung. Der Schacht 33 ist der Aufnahmeschacht für das stabförmige Element 23. Zur Fixierung dieser Steckverbindung ist eine spezielle Schnappverbindung vorgesehen. Zwei an dem Schacht 33 in dem ersten Teilelement 27 des Halteelements 26 in Ausnehmungen gegenüberliegend angeordnete Kugeln 35 werden über Federn 34 zum Schacht 33 hin gedrückt. Ist das stabförmige Element 23 dort eingesteckt, greifen diese Kugeln 35 in die Nut 36 des stabförmigen Elements 23 ein. Damit ist das Halteelement 26 in einer Ebene vertikal zur Basisplatte 22 fixiert, kann aber bei entsprechenden Zugkräften wieder entfernt werden. Beim Entfernen werden die Kugeln 35 gegen die Federn 34 zurückgedrückt. Da die Nut 36 ringförmig um das stabförmige Element 23 angeordnet ist, ist das Halteelement 26 um das stabförmige Element 23 und damit in einer Ebene parallel zur Basisplatte 22 drehbar.

Die Basisplatte 22 und mit ihr die gesamte Halterung 18 ist in FIG 3 direkt an der Versteifungsplatte 17 des Dämpfungselements 10 befestigt. Die Befestigung erfolgt über Schraubverbindungen. In FIG 3 sind zur Symbolisierung dieser Schraubverbindung zwei Schrauben 37 im Schnitt dargestellt. Um eine flexible Positionierung der Halterung 18 auf der Versteifungsplatte 17 zu ermöglichen, können in der Versteifungsplatte mehrere passende Aufnahmegewinde für die Schrauben 37 vorgesehen sein (nicht dargestellt).

Die Ausführungsformen der einzelnen Komponenten und Verbindungen in den verschiedenen Ausführungsbeispielen in FIG 1, FIG 2 und FIG 3 können beliebig miteinander kombiniert werden. So können beispielsweise in FIG 3 das erste Teilelement 27 und das zweite Teilelement 28 des Halteelements 26 beweglich über ein Gelenk 30 in Analogie zu FIG 2 miteinander verbunden sein. Umgekehrt kann die entsprechende Verbindung in FIG 2 fest ausgeführt sein wie in FIG 3 dargestellt. Ebenso können auch die Steck-/Schnappverbindung zwischen stabförmigem Element 23 und Halteelement 26 in FIG 3 und die entsprechende Schraubverbindung in FIG 2 im jeweils anderen Ausführungsbeispiel eingesetzt werden. Gleiches gilt für die Anordnung und Fixierung der Basisplatte 22 an der Versteifungsplatte 17 des Dämpfungselements 10.

### Bezugszeichenliste

- 10: Dämpfungselement
- 11: Außenschicht
- 12: Öffnung in Form von Schlitzen
- 13: Befestigungsschraube
- 14: Nahtverbindung
- 15: Oberseite des Dämpfungselements 10
- 16: Unterseite des Dämpfungselements 10
- 17: Versteifungsplatte
- 18: Halterung
- 19: Füllung
- 20: Stoff
- 21: Hohlraum
- 22: Basisplatte
- 23: stabförmiges Element
- 24: erste Mutter
- 25: zweite Mutter
- 26: Halteelement
- 27: erstes Teilelement
- 28: zweites Teilelement
- 29: Innengewinde
- 30: Gelenk
- 31: Mikrophonaufnahme
- 32: Außengewinde
- 33: Schacht
- 34: Feder
- 35: Kugel
- 36: Nut
- 37: Schraube

## Patentansprüche

1. Dämpfungselement ausgebildet und bestimmt zur Einlage in den Innenraum eines Schlaginstruments, insbesondere einer Basstrommel,
a) wobei das Dämpfungselement (10) kissenartig ausgebildet ist und eine Oberseite (15) sowie eine Unterseite (16) aufweist, und
b) wobei zwischen Oberseite (15) und Unterseite (16) ein oder mehrere Materialien (19) mit schalldämpfenden Eigenschaften angeordnet sind,
c) wobei an der Oberseite (15) des Dämpfungselements (10) eine Halterung (18) zur Fixierung eines Mikrophons angeordnet ist,
d) wobei an der Oberseite (15) des Dämpfungselements (10) eine Versteifungsplatte (17), insbesondere aus Kunststoff, im Wesentlichen parallel zur Oberseite (15) angeordnet, insbesondere befestigt, ist,
e) wobei an der Oberseite (15) des Dämpfungselements (10) über der Versteifungsplatte (17) und von dieser durch einen Hohlraum (21) getrennt eine im Wesentlichen parallel zur Oberseite (15) des Dämpfungselements (10) verlaufende Außenschicht (11), insbesondere aus einem gummiartigen Material, angeordnet ist,
- die zumindest an ihrem Randbereich mit der Versteifungsplatte (17) und/oder mit dem Dämpfungselement (10) verbunden ist, und
- die mindestens eine durch die Außenschicht (11) hindurchgehende Öffnung (12), insbesondere einen Schlitz (12) aufweist, und
f) wobei die Halterung (18) des Mikrophones eine Basisplatte (22) aufweisst, welche in den Hohlraum (21) zwischen Versteifungsplatte (17) und Außenschicht (11) eingebracht ist und ein an der Basisplatte (22) befestigtes stabförmiges element (23) durch die Öffnung (12) in der Außenschicht (11) hindurch nach außen weist.

2. Dämpfungselement nach Anspruch 1, **dadurch gekennzeichnet, dass** das Mikrophon dauerhaft oder lösbar in der Halterung (18) fixiert oder fixierbar ist.

3. Dämpfungselement nach einem der vorhergehenden Ansprüche, **dadurch gekennzeichnet, dass** das in der Halterung (18) angebrachte Mikrophon in einer zur Oberseite (15) des Dämpfungselements (10) im Wesentlichen parallelen Ebene drehbar und/oder in einer zur Oberseite (15) des Dämpfungselements (10) im Wesentlichen senkrechten Ebene schwenkbar ist.

4. Dämpfungselement nach einem der vorhergehenden Ansprüche, **dadurch gekennzeichnet, dass** die Halterung (18) dauerhaft oder lösbar am Dämpfungselement (10) angebracht ist.

5. Dämpfungselement nach einem der vorhergehenden Ansprüche, **dadurch gekennzeichnet, dass** die Position zur Anbringung der Halterung (18) an der Oberseite (15) des Dämpfungselements (10) festgelegt oder variabel ist.

6. Dämpfungselement nach einem der vorhergehenden Ansprüche, **dadurch gekennzeichnet, dass** die Halterung (18) eine Basisplatte (22), insbesondere im Wesentlichen aus Metall, ein stabförmiges Element (23), insbesondere im Wesentlichen aus Metall, und ein Halteelement (26) mit einer Mikrophonaufnahme (31), insbesondere einer im Wesentlichen zylinderförmigen Mikrofonaufnahme, umfasst.

7. Dämpfungselement nach Anspruch 6, **dadurch gekennzeichnet, dass** das stabförmige Element (23) an der Basisplatte (22) befestigt, insbesondere dauerhaft befestigt ist.

8. Dämpfungselement nach Anspruch 6 oder 7, **dadurch gekennzeichnet, dass** das Halteelement (26) insbesondere über eine Steckverbindung und/oder Schnappverbindung oder Schraubverbindung an dem stabförmigen Element (23) angebracht, insbesondere lösbar angebracht ist.

9. Dämpfungselement nach einem der Ansprüche 6 bis 8, **dadurch gekennzeichnet, dass** das Halteelement (26) der Halterung (18)
a) ein erstes Teilelement (27) zur Anbringung des Halteelements (26) am stabförmigen Element (23) und
b) ein zweites Teilelement (28) zur Fixierung eine Mikrophons umfasst, wobei
c) das zweite Teilelement (28) an dem ersten Teilelement (27) schwenkbar angebracht ist.

10. Dämpfungselement nach einem der Ansprüche 6 bis 9, **dadurch gekennzeichnet, dass** die Basisplatte (22) der Halterung (18) im Hohlraum (21) zwischen Versteifungsplatte (17) und Außenschicht (11) derart angeordnet oder anortbar ist, dass das stabförmige Element (23) durch die mindestens eine Öffnung (12) in der Außenschicht (11) nach außen weist.

11. Dämpfungselement nach Anspruch 10, **dadurch gekennzeichnet, dass** das stabförmige Element (23) innerhalb der Öffnung (12), durch die sie nach außen weist, eine beliebige Position einnehmen kann und/oder die Position des stabförmigen Elements (23) innerhalb der Öffnung (12) fixierbar, insbesondere lösbar fixierbar ist.

12. Dämpfungselement nach Anspruch 10 oder 11, **dadurch gekennzeichnet, dass**
a) das stabförmige Element (23) mindestens einen Außengewindeabschnitt (32) aufweist
und
b) die Halterung (18) mit einer auf das stabförmige Element (23) aufgedrehten ersten Mutter (24), deren Innengewinde an das Außengewinde (32) der stabförmigen Elements (23) angepasst ist, an der Öffnung lösbar fixierbar ist
und/oder
c) das Halteelement (26) ein Innengewinde (29) aufweist, mit dem es auf dem stabförmigen Element (23) in beliebiger Drehposition anbringbar und durch eine auf dem stabförmigen Element (23) angeordnete zweite Mutter (25), deren Innengewinde an das Außengewinde (32) der stabförmigen Elements (23) angepasst ist, lösbar fixierbar ist.

## Claims

1. Damping element designed and intended for placing in the interior of a percussion instrument, in particular a bass drum,
a) wherein the damping element (10) is designed like a cushion and has an upper side (15) and a lower side (16), and
b) wherein one or more materials (19) having sound-insulating properties are arranged between upper side (15) and lower side (16),
c) wherein a mounting (18) for fixing a microphone is arranged on the upper side (15) of the damping element (10),
d) wherein a stiffening plate (17), in particular made from plastic, is arranged, in particular attached, to the upper side (15) of the damping element (10) essentially parallel to the upper side (15),
e) wherein an outer layer (11), in particular made from a rubber-like material, running essentially parallel to the upper side (15) of the damping element (10), is arranged on the upper side (15) of the damping element (10) above the stiffening plate (17) and separated from the latter by a cavity (21),
- which is joined at least at its edge region to the stiffening plate (17) and/or to the damping element (10), and
- which has at least one opening (12), in particular a slot (12), passing through the outer layer (11), and
f) wherein the mounting (18) of the microphone in the cavity (21) has a base plate (22) which is introduced between stiffening plate (17) and outer layer (11) and a rod-like element (23) attached to the base plate (22) points outwards through the opening (12) in the outer layer (11).

2. Damping element according to claim 1, **characterised in that** the microphone is fixed or can be fixed permanently or releasably in the mounting (18).

3. Damping element according to one of the preceding claims, **characterised in that** the microphone attached in the mounting (18) can be rotated in a plane essentially parallel to the upper side (15) of the damping element (10) and/or can be pivoted in a plane essentially vertical to the upper side (15) of the damping element (10).

4. Damping element according to one of the preceding claims, **characterised in that** the mounting (18) is attached permanently or releasably to the damping element (10).

5. Damping element according to one of the preceding claims, **characterised in that** the position for attaching the mounting (18) to the upper side (15) of the damping element (10) is fixed or variable.

6. Damping element according to one of the preceding claims, **characterised in that** the mounting (18) comprises a base plate (22), in particular essentially made from metal, a rod-like element (23), in particular essentially made from metal, and a mounting element (26) having a microphone receiver (31), in particular an essentially cylindrical microphone receiver.

7. Damping element according to claim 6, **characterised in that** the rod-like element (23) is attached to the base plate (22), in particular is permanently attached.

8. Damping element according to claim 6 or 7, **characterised in that** the mounting element (26) is attached to the rod-like element (23), in particular is releasably attached, in particular via a plug connection and/or snap connection or screw connection.

9. Damping element according to one of claims 6 to 8, **characterised in that** the mounting element (26) of the mounting (18) comprises
a) a first part element (27) for attaching the mounting element (26) on the rod-like element (23) and
b) a second part element (28) for fixing a microphone, wherein
c) the second part element (28) is attached pivotably to the first part element (27).

10. Damping element according to one of claims 6 to 9, **characterised in that** the base plate (22) of the mounting (18) in the cavity (21) is arranged or can be arranged between stiffening plate (17) and outer layer (11) such that the rod-like element (23) points outwards through the at least one opening (12) in the outer layer (11).

11. Damping element according to claim 10, **characterised in that** the rod-like element (23) can occupy any position within the opening (12), through which it points outwards, and/or the position of the rod-like element (23) within the opening (12) can be fixed, in particular can be releasably fixed.

12. Damping element according to claim 10 or 11, **characterised in that**
a) the rod-like element (23) has at least one external thread section (32) and
b) the mounting (18) having a first nut (24) screwed onto the rod-like element (23), the internal thread of the nut (24) being adapted to the external thread (32) of the rod-like element (23), can be releasably fixed to the opening, and/or
c) the mounting element (26) has an internal thread (29), with which it can be attached to the rod-like element (23) in any position of rotation and can be releasably fixed by a second nut (25) arranged on the rod-like element (23), the internal thread of the nut (25) being adapted to the external thread (32) of the rod-like element (23).

## Revendications

1. Elément d'amortissement réalisé et destiné à être placé dans l'espace intérieur d'un instrument à percussion, en particulier d'un tambour basse,
a) où l'élément d'amortissement (10) est réalisé en forme de coussin et présente un côté supérieur (15) ainsi qu'un côté inférieur (16), et
b) où sont disposés entre le côté supérieur (15) et le côté inférieur (16) un ou plusieurs matériaux (19) avec des propriétés amortissant les sons,
c) où est disposé au côté supérieur (15) de l'élément d'amortissement (10) un support (18) pour la fixation d'un microphone,
d) où est disposé, en particulier fixé au côté supérieur (15) de l'élément d'amortissement (10) une plaque de renforcement (17), en particulier en matériau synthétique, sensiblement parallèlement au côté supérieur (15),
e) où est disposé au côté supérieur (15) de l'élément d'amortissement (10), au-dessus de la plaque de renforcement (17) et séparée de celle-ci par un espace creux (21), une couche extérieure (11) s'étendant sensiblement parallèlement au côté supérieur (15) de l'élément d'amortissement (10), en particulier en un matériau semblable à du caoutchouc,
- qui est reliée au moins à sa zone de bord à la plaque de renforcement (17) et/ou à l'élément d'amortissement (10), et
- qui présente au moins une ouverture (12) traversant la couche extérieure (11), en particulier une fente (12), et
f) où le support (18) du microphone présente une plaque de base (22), qui est insérée dans l'espace creux (21) entre la plaque de renforcement (17) et la couche extérieure (11), et un élément en forme de tige (23) fixé à la plaque de base (22) fait saillie à travers l'ouverture (12) dans la couche extérieure (11) vers l'extérieur.

2. Elément d'amortissement selon la revendication 1, **caractérisé en ce que** le microphone est fixé ou peut être fixé durablement ou amoviblement dans le support (18).

3. Elément d'amortissement selon l'une des revendications précédentes, **caractérisé en ce que** le microphone monté sur le support (18) peut tourner dans un plan sensiblement parallèle au côté supérieur (15) de l'élément d'amortissement (10) et/ou peut pivoter dans un plan sensiblement perpendiculaire au côté supérieur (15) de l'élément d'amortissement (10).

4. Elément d'amortissement selon l'une des revendications précédentes, **caractérisé en ce que** le support (18) est disposé durablement ou amoviblement à l'élément d'amortissement (10).

5. Elément d'amortissement selon l'une des revendications précédentes, **caractérisé en ce que** la position pour le montage du support (18) au côté supérieur (15) de l'élément d'amortissement (15) est fixée ou est variable.

6. Elément d'amortissement selon l'une des revendications précédentes, **caractérisé en ce que** le support (18) comprend une plaque de base (22), en particulier sensiblement en métal, un élément en forme de tige (23), en particulier sensiblement en métal, et un élément de retenue (26) avec un logement de microphone (31), en particulier un logement de microphone sensiblement cylindrique.

7. Elément d'amortissement selon la revendication 6, **caractérisé en ce que** l'élément en forme de tige (23) est fixé à la plaque de base (22), en particulier est fixé d'une manière durable.

8. Eélément d'amortissement selon la revendication 6 ou 7, **caractérisé en ce que** l'élément de retenue (20) est fixé par une liaison à emboîtement et/ou une liaison à encliquetage ou une liaison par vissage à l'élément en forme de tige (23), en particulier d'une manière amovible.

9. Elément d'amortissement selon l'une des revendications 6 à 8, **caractérisé en ce que** l'élément de retenue (26) du support (18)
a) comprend un premier élément partiel (27) pour fixer l'élément de retenue (26) à l'élément en forme de tige (23), et
b) un deuxième élément partiel (28) pour la fixation d'un microphone, où
c) le deuxième élément partiel (28) est fixé d'une manière pivotante au premier élément partiel (27).

10. Elément d'amortissement selon l'une des revendications 6 à 9, **caractérisé en ce que** la plaque de base (22) du support (18) est disposée ou peut être disposée dans l'espace creux (21) entre la plaque de renforcement (17) et la couche extérieure (11) de façon que l'élément en forme de tige (23) fasse saillie à travers au moins une ouverture (12) dans la couche extérieure (11) vers l'extérieur.

11. Elément d'amortissement selon la revendication 10, **caractérisé en ce que** l'élément en forme de tige (23) peut prendre à l'intérieur de l'ouverture (12), à travers laquelle il fait saillie vers l'extérieur, une position sélective et/ou la position de l'élément en forme de tige (23) peut être fixée, en particulier fixée amoviblement à l'intérieur de l'ouverture (12).

12. Elément d'amortissement selon la revendication 10 ou 11, **caractérisé en ce que**
a) l'élément en forme de tige (23) présente au moins une section de filetage extérieur (32) et
b) le support (18) peut être fixé relâchablement à l'ouverture avec un premier écrou (24) vissé sur l'élément en forme de tige (23), dont le taraudage est adapté au filetage (32) de l'élément en forme de tige (23) et/ou
c) l'élément de retenue (26) présente un taraudage (29) au moyen duquel il peut être monté sur l'élément en forme de tige (23) dans une position de rotation sélective et peut être fixé amoviblement par un deuxième écrou (25) disposé sur l'élément en forme de tige (23), dont le taraudage est adapté au filetage (32) de l'élément en forme de tige (23).
